# FASCICULE DE BREVET EUROPEEN

(11) **EP 1 066 118 B1**
(45) Date de publication et mention de la délivrance du brevet: **01.09.2004**
(21) Numéro de dépôt: 99911872.2
(22) Date de dépôt: 02.04.1999
(51) Int. Cl.: B05B 7/00, B05B 12/12

(54) **NEBULISEUR PERFECTIONNE ET SYSTEME DE CONTROLE DE LA NEBULISATION**
VERNEBLER UND STEUERSYSTEM FÜR DIE VERNEBELUNG
IMPROVED SPRAYER AND SYSTEM FOR CONTROLLED SPRAYING

(30) Priorité: 03.04.1998 FR 9804156
(43) Date de publication de la demande: 10.01.2001
(73) Titulaire: Toulouse Parfum Industrie, 75116 Paris (FR)
(72) Inventeur: MOY, Laurent, F-31240 Saint-Jean (FR); ACCARIES, Claude, F-64260 Arudy (FR)
(74) Mandataire: Morelle, Guy Georges Alain
(86) Numéro de dépôt international: PCT/FR1999/000779
(87) Numéro de publication internationale: WO 1999/051358

(56) Documents cités:
- EP-A- 0 608 176
- DE-A- 3 000 223
- US-A- 2 382 681

## Description

La présente invention se rapporte aux appareils permettant de nébuliser un liquide dans l'atmosphère, comprenant un récipient destiné à contenir le liquide, présentant au moins un orifice de sortie du liquide vers l'extérieur du récipient, l'orifice étant placé au dessus du liquide, des moyens de génération d'un flux gazeux pour évacuer le liquide vers l'extérieur du récipient, des moyens de vaporisation du liquide dans le flux gazeux, des moyens de nébulisation du liquide vaporisé. Dans ce qui suit, on entend par vaporisation la transformation d'un liquide en fines gouttelettes ainsi que son passage éventuel à l'état gazeux, et par nébulisation la transformation des fines gouttelettes obtenues par vaporisation en très fines gouttelettes.

De tels appareils peuvent être utilisés comme simple diffuseur de produit ou permettent de diffuser des odeurs dans l'atmosphère, lorsque le liquide contenu dans le récipient est un liquide odorant, en tout lieu selon le désir ou les besoins de l'utilisateur, notamment en laboratoire pour étudier l'influence de l'odeur sur le comportement des individus ou la composition des odeurs, en agence marketing afin d'assurer la promotion d'un produit, en grande surface afin d'influer sur la consommation des produits, en un lieu quelconque pour en assurer son odorisation, etc. Des utilisations de ce type d'appareil en aromathérapie sont également envisageables.

L'art antérieur enseigne notamment avec le document EP 0 608 176 un nébuliseur du type décrit ci-dessus. Le nébuliseur comprend un récipient contenant le liquide à nébuliser, à la base duquel est fixé un tube d'arrivée du flux gazeux. Le tube traverse le liquide dans le récipient et est muni d'un venturi à son extrémité supérieure au dessus du liquide, venturi auquel est raccordé latéralement un conduit d'aspiration du liquide. La partie supérieure du récipient est prolongée par une chambre de fractionnement destinée à réduire la dimension des gouttelettes de liquide se trouvant en suspension dans le flux gazeux en aval du venturi, ceci afin de diffuser en sortie de nébuliseur un brouillard de très fines gouttelettes.

Un tel nébuliseur fonctionne bien, mais présente des inconvénients pouvant limiter très fortement les possibilités d'utilisation de celui-ci. En effet, le liquide est contenu dans un récipient qui fait corps avec le nébuliseur et à la base duquel le venturi est fixé, ce qui ne confère pas une grande souplesse d'utilisation. Une telle configuration induit de plus un nettoyage difficile des parties composant le nébuliseur, en particulier du récipient, notamment lorsqu'on désire employer un produit différent, et un coût de fabrication élevé. En outre, il n'est pas aisé de remplir le récipient de produit à nébuliser chaque fois qu'il est vide.

On connaît également avec le document EP 0 655 282 un appareil de nébulisation de liquide odoriférant dans lequel le liquide à nébuliser est placé dans une cartouche interchangeable, jetable lorsqu'elle est vide. C'est la cartouche interchangeable qui comporte ici le venturi destiné à vaporiser le liquide. Ce type de nébuliseur peut permettre de résoudre les inconvénients du remplissage et du nettoyage peu aisés du nébuliseur précédemment décrit. Toutefois, il reste très onéreux à l'usage puisque la cartouche, que l'on change à chaque recharge de produit, comporte des dispositifs techniques élaborés, notamment le venturi. En outre, cette cartouche étant destinée à un usage unique, les moyens de nébulisation qu'elle comporte ne peuvent être aussi performants que ceux d'un appareil pour lequel ils sont destinés à être amortis sur la durée de vie de l'appareil.

La présente invention se propose de pallier ces inconvénients, et d'apporter d'autres avantages. Plus précisément, elle consiste en un appareil permettant de nébuliser un liquide dans l'atmosphère, comprenant :
- un récipient destiné à contenir ledit liquide, présentant au moins un orifice de sortie du liquide vers l'extérieur dudit récipient, ledit orifice étant placé au dessus dudit liquide,
- des moyens de génération d'un flux gazeux pour évacuer ledit liquide vers l'extérieur dudit récipient,
- des moyens de vaporisation dudit liquide dans ledit flux gazeux,
- des moyens de nébulisation du liquide vaporisé comprenant une colonne à chicanes placée en aval des moyens de vaporisation,
caractérisé en ce que lesdits moyens de vaporisation et lesdits moyens de nébulisation sont solidaires d'un corps apte à être engagé et maintenu de manière amovible dans ledit orifice du récipient, ledit corps comportant un conduit d'évacuation du liquide vers l'extérieur du récipient.

L'appareil selon l'invention permet d'utiliser, pour contenir le liquide à nébuliser, un simple récipient muni d'un orifice qui sert avantageusement à la fois au remplissage et à l'évacuation du liquide. Un tel récipient peut être de type flacon dans l'orifice supérieur duquel sera placé le corps comportant notamment les moyens de nébulisation et de vaporisation. Ainsi, le récipient pourra avantageusement être jeté lorsqu'il est vide, avec des coûts de revient et d'exploitation minimum car ce récipient pourra être constitué des seuls moyens nécessaires pour retenir du liquide à l'intérieur, c'est à dire une enveloppe étanche. De plus, l'appareil selon l'invention procure une grande souplesse et facilité d'utilisation par cette conception. Les moyens de vaporisation et de nébulisation réutilisés à chaque changement de flacon permettent une sophistication appropriée de ceux-ci si nécessaire. La colonne à chicanes permet une micro-diffusion du liquide à nébuliser, en raison de l'extrême finesse des gouttelettes obtenues, nécessaire pour permettre une bonne suspension du liquide nébulisé dans l'atmosphère, une faible consommation de liquide ainsi qu'un meilleur rendement en matière de diffusion d'odeur dans l'atmosphère par exemple.

Selon une caractéristique avantageuse, les moyens de vaporisation comprennent un venturi.

Selon une autre caractéristique avantageuse, la colonne comprend une pluralité de parois inclinées formant des chicanes sur lesquelles vient buter ledit liquide vaporisé, et les parois inclinées forment un angle supérieur à 90° avec la direction longitudinale d'écoulement du flux, de manière à éviter un écoulement rétrograde de ce dernier.

Selon une autre caractéristique avantageuse, lesdites parois inclinées comportent chacune un trou pour le passage du flux, les trous respectifs de deux parois successives étant désaxés.

Selon une autre caractéristique avantageuse, ledit trou adopte une forme de venturi.

Selon une autre caractéristique avantageuse, deux parois inclinées successives sont symétriques par rapport à un plan perpendiculaire à la direction longitudinale d'écoulement du flux.

Selon une autre caractéristique avantageuse, les moyens de génération d'un flux gazeux pour évacuer le liquide vers l'extérieur du récipient comprennent un accélérateur d'écoulement placé en aval des moyens de nébulisation.

Selon une autre caractéristique avantageuse, l'accélérateur d'écoulement comprend un écoulement fluide enveloppant ledit flux gazeux et le liquide nébulisé en aval des moyens de nébulisation.

Selon une alternative à la caractéristique précédente, ledit accélérateur d'écoulement comprend un écoulement fluide acheminé de manière axiale dans un conduit de type venturi comportant un convergent suivi d'une partie cylindrique, ledit flux gazeux et le liquide nébulisé étant introduits dans ladite partie cylindrique dudit conduit de type venturi de manière latérale.

L'invention se rapporte aussi à un système permettant de contrôler la nébulisation d'un liquide dans l'atmosphère, caractérisé en ce qu'il comprend au moins :
- un appareil permettant de nébuliser un liquide dans l'atmosphère selon l'invention,
- un capteur gaz permettant de fournir une mesure de la concentration du liquide nébulisé dans l'atmosphère,
- des moyens d'asservissement du fonctionnement dudit appareil en fonction d'au moins une consigne prédéterminée et de ladite mesure fournie par ledit capteur gaz.

D'autres caractéristiques et avantages apparaîtront à la lecture de la description qui suit d'un exemple de mode de réalisation d'un appareil et d'un système selon l'invention, accompagnée des dessins annexés, exemple donné à titre d'illustration et sans qu'aucune interprétation restrictive de l'invention ne puisse en être tirée.

La figure 1 représente une vue en coupe longitudinale d'un premier exemple de mode de réalisation d'un appareil permettant de nébuliser un liquide dans l'atmosphère, selon l'invention.

La figure 2 représente une vue en coupe longitudinale d'un deuxième exemple de mode de réalisation d'un détail agrandi de l'appareil de la figure 1.

La figure 3 représente en perspective une vue d'ensemble d'un système permettant de contrôler la nébulisation d'un liquide dans l'atmosphère.

Sur la figure 1, l'appareil permettant de nébuliser un liquide dans l'atmosphère, ou nébuliseur, comprend un récipient 1 destiné à contenir le liquide 2 à nébuliser, le récipient 1 présentant un orifice 3 de sortie du liquide vers l'extérieur du récipient, l'orifice 3 étant placé au dessus du liquide 2, des moyens de génération 4 d'un flux gazeux pour évacuer le liquide 2 vers l'extérieur du récipient 1, des moyens de vaporisation 5 du liquide 2 dans le flux gazeux, des moyens de nébulisation 6 du liquide vaporisé.

Les moyens de vaporisation 5 et les moyens de nébulisation 6 sont solidaires d'un corps 7 apte à être engagé et maintenu de manière amovible dans l'orifice 3 du récipient 1, comme représenté sur la figure 1, le corps 7 comportant un conduit d'évacuation 28 du liquide 2 vers l'extérieur du récipient 1.

Le récipient peut avantageusement être constitué d'un flacon 1 de conditionnement du produit à nébuliser. A cet effet, l'orifice 3 unique du flacon 1 sert au remplissage et à l'évacuation du liquide 2, et comportera un bouchon étanche (non représenté), utilisé pour le conditionnement du produit, bouchon qui sera ôté pour engager le corps 7 dans l'orifice. Le flacon 1 sera avantageusement rigide ou semi-rigide de manière à permettre un maintien du corps 7 en position d'engagement dans l'orifice 3. A cet effet, le corps 7 possédera à une de ses extrémités une forme 14 apte à venir s'engager sur la partie supérieure du flacon 1 comprenant l'orifice 3. Par exemple, la forme 14 pourra comporter, comme représenté sur la figure 1, un tube de maintien 15 en prise dans l'orifice 3 ou sur la collerette 17 du flacon par un emmanchement forcé ou un assemblage à filet hélicoïdal (non représenté), ou analogue, et si nécessaire une butée 16 additionnelle reposant sur la partie supérieure du flacon 1 ou de sa collerette 17. La forme 14 du corps 7 sera bien évidemment adaptée à celle du récipient 1 utilisé en vue d'un assemblage de ces deux éléments. Le récipient 1 ou le corps 7 comportera tout moyen d'évent permettant d'assurer une vidange du récipient par aspiration du liquide dans le corps comme décrit ci-après.

Le corps 7 sera creux afin de loger les moyens de vaporisation et de nébulisation comme expliqué plus loin et devra permettre d'une part une aspiration du liquide 2 par sa partie inférieure à travers l'orifice 3 du flacon 1, et d'autre part une sortie du flux gazeux comportant le liquide nébulisé par sa partie supérieure. Le corps 7 sera réalisé dans un matériau rigide, par exemple de l'acier ou de la matière plastique, et sera avantageusement constitué de deux parties 19 et 20 démontables l'une de l'autre afin de faciliter un accès à l'intérieur du corps 7. Sur l'exemple de la figure 1, le corps 7 adopte la forme d'un tube en deux parties, une partie inférieure 19 comportant à son extrémité inférieure la forme 14 déjà décrite pour associer un récipient, et une partie supérieure 20, par exemple vissée (non représenté) ou emmanchée en force sur la partie inférieure 19, qui comporte à son extrémité supérieure une ouverture 21 par laquelle sort le liquide nébulisé dans le flux gazeux.

Les moyens de génération d'un flux gazeux pour évacuer le liquide 2 vers l'extérieur du flacon 1 comprennent une pompe 4 qui délivre un débit de gaz acheminé vers le corps 7 au moyen d'une canalisation 18 comme cela sera expliqué plus loin avec une description des moyens de vaporisation. Le gaz utilisé sera fonction de l'utilisation du nébuliseur, et sera avantageusement l'air ambiant dans le cas de diffusion d'odeur à partir d'un liquide 2 odorant, comme représenté dans l'exemple.

Les moyens de vaporisation du liquide 2 dans le flux gazeux comprennent avantageusement un venturi 5 placé par exemple dans l'axe longitudinal 23 du corps 7 dans sa partie inférieure, mais avantageusement fixé à la partie supérieure 20, au moyen d'une platine 35 et de vis 34 par exemple, afin de réaliser une partie supérieure de corps 7 compacte et comportant les moyens de vaporisation et de nébulisation du liquide. Ainsi, la partie inférieure 19 du corps a pour simple fonction de porter la forme 14 permettant une association du corps 7 avec le récipient 1. En cas de changement de forme du récipient 1, seule la partie inférieure 19 démontable du corps 7 devra être remplacée.

La platine 35 de fixation du venturi 5 comportera avantageusement au moins un passage 36 traversant qui permet un retour par gravité vers le bas en amont des moyens de nébulisation, dans le récipient 1 par l'orifice 3, du liquide insuffisamment vaporisé et qui ne serait pas entraîné dans les moyens de nébulisation 6 en raison du poids trop important des gouttelettes. Le passage 36 peut par exemple être constitué d'au moins un trou placé en partie basse de la platine 35.

La canalisation 18 achemine le flux d'air dans le corps 7 jusqu'à l'extrémité inférieure 22 du venturi 5 en passant par l'extrémité supérieure 24 du corps 7 selon l'axe longitudinal 23 de ce dernier dans la partie supérieure 20 contenant les moyens de nébulisation placés au dessus des moyens de vaporisation, puis en suivant de manière désaxée dans la partie inférieure 19 du corps 7, afin que la canalisation 18 puisse être replacée dans l'axe longitudinal 23 du corps 7 tout en dirigeant le flux d'air vers l'extrémité supérieure 24 du corps 7, comme représenté sur la figure 1. Il est à noter que la canalisation 18 pourrait pénétrer dans le corps 7 et suivre un cheminement d'une manière différente de celle précédemment décrite. La fonction de la canalisation 18 est en effet d'acheminer le flux d'air à l'entrée du venturi 5 afin de créer une dépression sur la paroi intérieure de ce venturi sur laquelle débouche un conduit 25 dont l'autre extrémité 26 plonge dans le liquide 2, comme représenté sur la figure 1. Le liquide 2 est ainsi aspiré dans le venturi 5 et vaporisé dans le flux d'air vers le haut en direction des moyens de nébulisation. On peut réaliser par exemple de manière alternative une entrée latérale de la canalisation 18 dans le corps 7, par exemple dans sa partie inférieure 19 (non représentée).

Les moyens de nébulisation comprennent une colonne 6 à chicanes placée en aval du venturi 5 pour nébuliser le liquide 2 vaporisé, soit au dessus du venturi 5 selon l'agencement suivant un axe vertical des moyens représenté sur la figure 1. Le venturi 5 permet de vaporiser le liquide 2 dans le flux gazeux en fines gouttelettes, et la colonne 6 à chicanes permet de fractionner ces fines gouttelettes en particules d'une taille de l'ordre de quelques micromètres aptes à une meilleure diffusion du liquide dans l'atmosphère dans lequel il est rejeté par la sortie 21 du corps 7 en aval de la colonne 6. Pour cela, la colonne 6 comprend avantageusement une pluralité de parois 9 inclinées placées sensiblement les unes au dessus des autres, formant chicanes sur lesquelles vient buter l'écoulement diphasique se déplaçant d'une manière générale de bas en haut, soit le liquide vaporisé dans le flux gazeux, les parois inclinées 9 formant un angle α supérieur à 90° avec la direction longitudinale 10 de l'écoulement, de manière à éviter un écoulement rétrograde de ce dernier entre la zone d'impact de l'écoulement diphasique sur une paroi et le trou de passage de ce dernier à la paroi suivante. L'angle α sera de préférence compris entre 95° et 135°, par exemple sensiblement égal à 105° comme sur l'exemple représenté sur la figure 1. La valeur de l'angle α est fonction de la taille des particules que l'on désire obtenir en sortie du nébuliseur ; plus l'angle α est proche de 90° plus les particules de liquide nébulisé sont fines, plus il est éloigné de 90° et plus l'écoulement du flux est amélioré et les particules sont grosses. Le mouvement de bas en haut du liquide vaporisé dans le flux gazeux, puis celui de l'écoulement diphasique dans la colonne à chicanes permet d'utiliser la gravité pour empêcher en tout endroit un entraînement vers la sortie des gouttelettes de liquide non suffisamment fines par rapport à l'utilisation à laquelle l'appareil de nébulisation selon l'invention est destinée, et pour diriger au contraire ces gouttelettes en direction du récipient de liquide où elles peuvent ainsi suivre à nouveau le circuit complet de vaporisation et nébulisation ou un circuit partiel de nébulisation en cas de retour partiel dans les moyens de nébulisation.

Chaque paroi 9 peut par exemple être portée par une jonction tubulaire 27 d'une forme extérieure complémentaire de la forme intérieure de la partie supérieure 20 du corps 7, permettant ainsi un ajustement jointif de la surface extérieure de la jonction tubulaire 27 sur la surface intérieure de la partie supérieure 20 du corps 7 et un empilement pratique des parois 9, comme représenté sur la figure 1. Une pluralité de parois 9 ainsi munies de leur jonction tubulaire propre, par exemple 4 parois, peuvent être empilées l'une sur l'autre afin de réaliser la colonne 6 à chicanes, la paroi 9 et sa jonction tubulaire 27 étant inscrite dans un cylindre droit dans l'exemple représenté.

Chaque paroi 9 inclinée comportera avantageusement un trou 11 pour le passage de l'écoulement diphasique, les trous 11 respectifs de deux parois 9 successives étant désaxés, de façon à assurer un impact de l'écoulement sur la paroi suivante sans traverser directement le trou 11. Le trou 11 sera par exemple cylindrique de section circulaire ou oblongue et sera placé sur la paroi sensiblement dans la zone la plus en aval de l'impact de l'écoulement sur cette paroi, dans la direction longitudinale 10 d'écoulement, comme représenté sur la figure 1. La paroi du trou 11 sera de préférence non tangente à la paroi intérieure de la jonction tubulaire 27 et sera légèrement en retrait vers l'axe longitudinal 23 du corps 7 comme représenté sur la figure 1.

Les trous de deux parois 9 successives pourront être symétriquement opposés par rapport à l'axe longitudinal 23 du corps 7, et diamétralement opposés dans le cas d'un corps de section transversale circulaire. Les trous 11 pourront de manière alternative être disposés de telle sorte que l'écoulement diphasique dans la colonne 6 à travers les trous Il adopte un profil général sensiblement hélicoïdal, les trous étant décalés angulairement dans un même sens de rotation selon un pas déterminé, par exemple régulier.

Dans la configuration de deux trous 11 successifs symétriquement opposés par rapport à l'axe longitudinal 23 du corps 7, deux parois 9 inclinées successives pourront être symétriques par rapport à un plan perpendiculaire 12 à la direction longitudinale 10 de l'écoulement, comme représenté sur la figure 1, ceci afin de permettre une régularité de l'écoulement diphasique.

De manière avantageuse, comme représenté sur la figure 2, les trous 11 de passage de l'écoulement d'une paroi 9 à la suivante adopteront une structure de type venturi comportant un convergent 50 suivi d'une partie cylindrique 51. Il est à noter que sur la figure 2, les éléments exerçant une fonction similaire à celle d'éléments de la figure 1, portent la même référence numérique. Le trou 11 de type venturi permet ici d'augmenter le rendement de la colonne de nébulisation et de contribuer à optimiser le fractionnement des particules pour augmenter le facteur d'homogénéité des particules pour une taille donnée de particule. La colonne 6 comprend avantageusement au dessous de chaque paroi 9 à partir de la deuxième paroi dans le sens d'écoulement après le venturi 5, un entonnoir 52 permettant de recueillir par gravité le liquide non entraîné dans l'écoulement diphasique, et de l'acheminer dans le trou 11 de type venturi selon deux alternatives décrites ci-dessous.

La première alternative (non représentée) consiste à ce que la partie la plus basse d'un entonnoir 52 soit liée à la sortie du trou 11 situé en amont de manière que le liquide drainé par l'entonnoir 52 s'écoule par gravité dans le trou 11 et soit ainsi rejeté dans l'écoulement diphasique à la sortie du trou. Une deuxième alternative consiste à ce que la sortie du trou 11 situé en amont s'élève au dessus de la partie basse de l'entonnoir 52, et qu'un conduit 53 soit réalisé dans le fond de l'entonnoir 52 acheminant le liquide condensé dans le trou 11, et plus particulièrement dans la partie cylindrique du trou 11, comme représenté sur la figure 2. Cette deuxième alternative est particulièrement efficace pour des liquides visqueux car elle permet de vaporiser sûrement le liquide dans le trou 11 par l'effet venturi. Les entonnoirs et conduits 53 éventuellement permettent d'éviter un encrassement des chicanes provoqué par accumulation de produit.

La colonne de nébulisation représentée sur la figure 2 comprend avantageusement des cales 54 d'épaisseur permettant de régler la distance séparant la sortie d'un trou 11 de la paroi 9 suivante, ceci dans le but d'assurer un réglage de la granulométrie des particules de liquide. D'une manière générale, la distance entre le venturi 5 et la première paroi 9, et les distances entre la sortie d'un trou 11 et la paroi suivante seront de préférence décroissantes dans le sens de l'écoulement, ceci afin de contribuer à optimiser la réaction de fractionnement des gouttelettes de liquide. Conjointement à la décroissante des distances définies ci-dessus, les diamètres des trous 11 de passage de l'écoulement seront de préférence également décroissant du trou 11 de la première paroi 9 au trou de la dernière paroi dans le sens d'écoulement.

Comme représenté sur la figure 2, et afin de faciliter la fabrication des conduits 53, la colonne 6 peut comprendre un élément 55 intercalé respectivement entre deux parois 9 successives, et portant l'entonnoir 52. Un élément 55 sera avantageusement placé au dessus de la dernière paroi 9 dans le sens de l'écoulement.

La colonne de nébulisation représenté sur la figure 2 pourrait être insérée dans le corps 7 de l'appareil représenté sur la figure 1, par exemple. Il est à noter que le passage de la canalisation 18 d'amenée du flux gazeux au venturi n'a pas été représenté sur la figure 2. De plus, il est à noter que deux trous 11 successifs ont été alignés afin de réduire selon les besoins les effets de la colonne de nébulisation.

Le flux gazeux comportant le liquide 2 nébulisé en sortie de la dernière paroi 9 de la colonne 6 est ensuite évacué du nébuliseur par l'ouverture 21 au sommet du corps 7. L'ouverture 21 peut être munie d'une simple buse 28 le cas échéant, fixe ou directive selon les besoins.

L'appareil représenté sur la figure 1 comprend des moyens de génération 4 d'un flux gazeux pour évacuer le liquide 2 vers l'extérieur du récipient 1 comme décrit plus haut, qui comportent additionnellement et avantageusement un accélérateur 13 d'écoulement, placé en aval des moyens de nébulisation 6, et plus particulièrement en aval de l'ouverture 21 du corps 7, comme représenté sur la figure 1. L'accélérateur 13 d'écoulement comprend de préférence un écoulement fluide enveloppant le flux gazeux et le liquide nébulisé, en sortie de la buse 28.

L'accélérateur a pour fonction d'éviter ou de limiter la condensation du liquide dans la colonne de nébulisation, ceci par la création d'un écoulement fluide d'entraînement du flux gazeux et du liquide nébulisé en sortie de corps 7. Une autre fonction de l'écoulement accélérateur est d'apporter une énergie supplémentaire au liquide nébulisé de manière à le projeter à une distance plus grande et variable selon le débit de l'écoulement fluide d'entraînement. Une autre fonction de l'écoulement accélérateur est de fournir un piège à insectes par la projection de phéromone. Une autre fonction de l'écoulement accélérateur est de permettre une dilution du liquide nébulisé.

Sur l'exemple représenté sur la figure 1, la sortie de l'écoulement diphasique hors du corps 7 est aidée par le frottement de l'écoulement fluide accélérateur enveloppant l'écoulement diphasique. L'écoulement fluide accélérateur pourra être fourni par la pompe 4 générant le flux gazeux à l'entrée du venturi, et acheminé en sortie du corps 7 par une canalisation de dérivation dérivée de la canalisation 18 d'alimentation du venturi 5 en flux d'air. La dérivation peut être effectuée en tout endroit de préférence avant la pénétration de la canalisation 18 dans le corps 7. De manière alternative et préférentielle, l'écoulement accélérateur sera fourni par une pompe 37 indépendante, et acheminé en sortie de corps par une canalisation 29 indépendante de la canalisation 18 d'alimentation du venturi. Ainsi, l'écoulement accélérateur pourra avantageusement être commandé et contrôlé d'une manière indépendante de l'écoulement gazeux d'alimentation du venturi, en vue d'obtenir une plus grande souplesse d'utilisation, et un réglage optimal de l'écoulement accélérateur par rapport à l'écoulement diphasique pour de meilleures performances du nébuliseur.

La canalisation d'alimentation de l'écoulement fluide accélérateur est raccordée sur une buse 30 rapportée par exemple sur la buse 28, comme représenté sur la figure 1. L'écoulement accélérateur est réalisé autour de la buse 28 intérieure à la buse 30 de manière à ce qu'il enveloppe le flux gazeux et le liquide nébulisé, en sortie de buse 28, ceci afin de créer un frottement maximal de l'écoulement accélérateur sur l'écoulement diphasique.

De manière additionnelle, la buse 30 peut être dotée d'un ajutage 31 de sortie du flux accélérateur, du flux gazeux, et du liquide nébulisé, l'ajutage 31 pouvant être monté sur une rotule 32 afin de permettre un choix de la direction de sortie de l'écoulement.

Comme représenté sur la figure 1, la buse 28 pénètre à l'intérieur du corps par une saillie 56 destinée à éviter que des gouttelettes de liquide ne s'échappent par l'ouverture 21. La saillie 56 sera munie, sur sa surface extérieure, d'au moins une gouttière 57 pour canaliser les gouttelettes de liquide qui se condenseraient sur la saillie, et afin d'éviter que ces dernières ne soient aspirées dans le flux sortant du nébuliseur. A cet effet, la face d'extrémité 58 de la saillie 56 sera de préférence verticale, la gouttière étant composée d'au moins une gorge placée dans un plan vertical et entourant la saillie, comme représenté sur la figure 1.

De manière alternative, l'accélérateur de flux peut être réalisé en utilisant une ouverture 21 de type venturi (non représentée) comportant un convergent suivi d'une partie de conduit cylindrique. Dans ce cas, le flux diphasique en sortie de la colonne de nébulisation est introduit latéralement et de manière régulièrement répartie, par des conduits latéraux, à l'intérieur de la partie cylindrique de l'ouverture supérieure du corps, de type venturi, le flux accélérateur étant acheminé de manière axiale dans le conduit principal de l'ouverture de type venturi, c'est à dire dans le convergent. Ainsi, l'écoulement diphasique pénètre dans l'ouverture de sortie du nébuliseur sous les effets conjoints de l'aspiration due au venturi et de la pression due à la colonne de nébulisation, et est accéléré vers la sortie du nébuliseur.

Le système permettant de contrôler la nébulisation d'un liquide dans l'atmosphère représenté sur la figure 3 comprend au moins une pluralité d'appareils 40 selon l'invention, comme décrits précédemment par exemple, permettant de nébuliser un liquide dans l'atmosphère, une pluralité de capteurs gaz 41A permettant de fournir une mesure de la concentration du liquide nébulisé dans l'atmosphère, des moyens d'asservissement 42 du fonctionnement des appareils 40 en fonction d'au moins une consigne prédéterminée et des mesures fournies par les capteurs gaz.

Les moyens d'asservissement 42 comprennent avantageusement un module électronique 43 de commande et de contrôle des appareils 40, une électronique de puissance 44, et une alimentation 45 en énergie électrique. Le module électronique 43 de commande et de contrôle est avantageusement muni d'un logiciel de suivi des émissions de liquide nébulisé. L'opérateur entre la ou les consignes, par l'intermédiaire d'un clavier 47, dans le module de commande et de contrôle 43 qui transmet ces dernières à l'électronique de puissance 44 laquelle commande le fonctionnement des appareils 40 par rapport à cette ou ces consignes, avec l'aide des capteurs 41, notamment des capteurs gaz 41A qui renvoient au module électronique 43 les mesures effectuées de la concentration du liquide nébulisé dans l'atmosphère. Le système selon l'invention décrit ci-dessus peut ainsi fonctionner de manière automatique. L'électronique de commande et de contrôle seront avantageusement dotées d'un afficheur 48 de contrôle du fonctionnement du système, sur lequel pourra apparaître les consignes ainsi que les valeurs des capteurs 41.

Le système selon l'invention sera avantageusement muni d'un module portable de programmation 46 permettant d'assurer à distance une communication sans fil avec l'électronique de commande et de contrôle 43. Le module portable de programmation 46 assurera les fonctions du clavier et de l'afficheur de l'électronique 43. Ainsi, un opérateur pourra intervenir sur le fonctionnement des appareils 40, par une modification des consignes de fonctionnement directement à partir des sites où sont placés les appareils 40 de nébulisation.

De manière avantageuse, le système selon l'invention comprendra des moyens de régulation du débit des pompes d'alimentation en flux gazeux des moyens de vaporisation des appareils et du débit des pompes d'alimentation en fluide des moyens d'accélérateur d'écoulement en sortie des appareils. Les moyens de régulation du débit des pompes peuvent par exemple être constitués d'électrovannes respectives dont l'ouverture et la fermeture sont commandées selon une fréquence déterminée et en modifiant le rapport cyclique.

De manière avantageuse également, le système selon l'invention comprendra des moyens de contrôle du niveau de liquide dans le récipient des appareils 40, selon tout moyen connu par exemple une jauge électrique de niveau 41B, afin de stopper le fonctionnement des appareils dont le liquide a été nébulisé en totalité, et/ou de procéder manuellement ou automatiquement au remplissage des récipients en liquide, et/ou d'émettre simplement un signal d'avertissement.

De manière avantageuse également, le système selon l'invention comprendra des moyens de chauffage du liquide à nébuliser, par exemple aux moyens de modules à effet Peltier, placés au dessous du récipient des appareils 40. Le système comprendra conjointement des capteurs de température 41C du liquide afin de contrôler et d'asservir le fonctionnement des modules à effet Peltier par rapport à une consigne de température du liquide. Le système selon l'invention comprendra avantageusement un ou plusieurs socles permettant de supporter et de maintenir chacun au moins un appareil selon l'invention, socle auquel seront associés les moyens de chauffage ainsi qu'un ou plusieurs capteurs de température 41C.

De manière avantageuse également, le système selon l'invention comprendra des capteurs de température ambiante 41D et des capteurs 41E permettant une mesure de l'hygrométrie.

Les capteurs 41A à 41E seront connectés à l'électronique de commande et de contrôle 43 afin de permettre avantageusement un fonctionnement automatique du système selon l'invention relativement aux mesures transmises par ces capteurs.

Le système selon l'invention décrit ci-dessus est particulièrement approprié à la diffusion contrôlée d'odeurs dans l'atmosphère, qui peuvent être différentes selon les appareils et les endroits dans lesquels ces derniers sont placés.

## Revendications

1. Appareil permettant de nébuliser un liquide dans l'atmosphère, comprenant :
- un récipient (1) destiné à contenir ledit liquide (2), présentant au moins un orifice (3) de sortie du liquide vers l'extérieur dudit récipient, ledit orifice étant placé au dessus dudit liquide,
- des moyens de génération (4) d'un flux gazeux pour évacuer ledit liquide vers l'extérieur dudit récipient,
- des moyens de vaporisation (5) dudit liquide dans ledit flux gazeux,
- des moyens de nébulisation (6) du liquide vaporisé comprenant une colonne à chicanes placée en aval des moyens de vaporisation,
***caractérisé en ce que*** lesdits moyens de vaporisation (5) et lesdits moyens de nébulisation (6) sont solidaires d'un corps (7) apte à être engagé et maintenu de manière amovible dans ledit orifice du récipient (1), ledit corps (7) comportant un conduit d'évacuation (28) du liquide nébulisé vers l'extérieur du récipient.

2. Appareil selon la revendication 1, ***caractérisé en ce que*** lesdits moyens de vaporisation comprennent un venturi (5).

3. Appareil selon la revendication 1 ou 2, ***caractérisé en ce que*** ladite colonne à chicanes comprend une pluralité de parois (9) inclinées formant des chicanes sur lesquelles vient buter ledit liquide vaporisé, et **en ce que** lesdites parois inclinées forment un angle (α) supérieur à 90° avec une direction longitudinale (10) d'écoulement du flux, de manière à éviter un écoulement rétrograde de ce dernier.

4. Appareil selon la revendication 3, ***caractérisé en ce que*** lesdites parois (9) inclinées comportent chacune un trou (11) pour le passage du flux, les trous respectifs de deux parois (9) successives étant désaxés.

5. Appareil selon la revendication 4, ***caractérisé en ce que*** ledit trou (11) adopte une forme de venturi.

6. Appareil selon l'une des revendications 3 à 5, ***caractérisé en ce que*** deux parois (9) inclinées successives sont symétriques par rapport à un plan perpendiculaire (12) à la direction longitudinale (10) d'écoulement du flux.

7. Appareil selon l'une quelconque des revendications 1 à 6, ***caractérisé en ce* que** lesdits moyens de génération (4) d'un flux gazeux pour évacuer ledit liquide vers l'extérieur dudit récipient comprennent un accélérateur (13) d'écoulement placé en aval desdits moyens de nébulisation (6).

8. Appareil selon la revendication 7, ***caractérisé en ce que*** ledit accélérateur d'écoulement comprend un écoulement fluide enveloppant ledit flux gazeux et le liquide nébulisé en aval des moyens de nébulisation (6).

9. Appareil selon la revendication 7, ***caractérisé en ce que*** ledit accélérateur d'écoulement comprend un écoulement fluide acheminé de manière axiale dans un conduit de type venturi comportant un convergent suivi d'une partie cylindrique, ledit flux gazeux et le liquide nébulisé étant introduits dans ladite partie cylindrique dudit conduit de type venturi de manière latérale.

10. Système permettant de contrôler la nébulisation d'un liquide dans l'atmosphère,
***caractérisé en ce*** *qu*'il comprend au moins :
- un appareil (40) permettant de nébuliser un liquide dans l'atmosphère selon l'une des revendications précédentes,
- un capteur gaz (41A) permettant de fournir une mesure de la concentration du liquide nébulisé dans l'atmosphère,
- des moyens d'asservissement (42) du fonctionnement dudit appareil en fonction d'au moins une consigne prédéterminée et de ladite mesure fournie par ledit capteur gaz.

## Patentansprüche

1. Vorrichtung zum Zerstäuben einer Flüssigkeit in die Atmosphäre mit:
- einem Behälter (1) zur Aufnahme der Flüssigkeit (2) mit mindestens einer Öffnung (3) zum Austritt der Flüssigkeit nach außerhalb des Behälters, wobei die Öffnung oberhalb der Flüssigkeit angeordnet ist,
- Mitteln (4) zur Erzeugung eines Gasstroms zum Abführen der Flüssigkeit nach außerhalb des Behälters,
- Mitteln (5) zum Verdampfen der Flüssigkeit in dem Gasstrom,
- Mitteln (6) zum Zerstäuben der verdampften Flüssigkeit, mit einer Kolonne mit Schikanen, die stromabwärts der Mittel zum Verdampfen angeordnet ist,
**dadurch gekennzeichnet,**
**dass** die Mittel zum Verdampfen (5) und die Mittel zum Zerstäuben (6) mit einem Körper (7) fest verbunden sind, der geeignet ist, in die Öffnung des Behälters (1) einzugreifen und dort lösbar gehalten zu werden, wobei der Körper (7) eine Leitung (28) zum Abführen der zerstäubten Flüssigkeit nach außerhalb des Behälters aufweist.

2. Vorrichtung nach Anspruch 1,
**dadurch gekennzeichnet,**
**dass** die Mittel zum Verdampfen eine Venturidüse (5) aufweisen.

3. Vorrichtung nach Anspruch 1 oder 2,
**dadurch gekennzeichnet,**
**dass** die Kolonne mit Schikanen eine Vielzahl von geneigten Wänden (9) aufweist, die Schikanen bilden, auf die die verdampfte Flüssigkeit auftrifft, und
**dass** die geneigten Wände einen Winkel (α) größer als 90° mit einer Längsströmungsrichtung (10) des Stroms bilden, so dass ein Zurückströmen des Letzteren vermieden wird.

4. Vorrichtung nach Anspruch 3,
**dadurch gekennzeichnet,**
**dass** die geneigten Wände (9) jeweils ein Loch (11) für den Durchfluss des Stroms aufweisen, wobei die jeweiligen Löcher von zwei aufeinander folgenden Wänden (9) zueinander versetzt sind.

5. Vorrichtung nach Anspruch 4,
**dadurch gekennzeichnet,**
**dass** das Loch (11) eine Venturiform annimmt.

6. Vorrichtung nach einem der Ansprüche 3 bis 5,
**dadurch gekennzeichnet,**
**dass** zwei aufeinander folgende geneigte Wände (9) bezogen auf eine zur Längsströmungsrichtung (10) des Stroms senkrechte Ebene (12) symmetrisch sind.

7. Vorrichtung nach einem der Ansprüche 1 bis 6,
**dadurch gekennzeichnet,**
**dass** die Mittel (4) zur Erzeugung eines Gasstroms, zum Abführen der Flüssigkeit nach außerhalb des Behälters, einen Strömungsbeschleuniger (13) aufweisen, der stromabwärts der Mittel zum Zerstäuben (6) angeordnet ist.

8. Vorrichtung nach Anspruch 7,
**dadurch gekennzeichnet,**
**dass** der Strömungsbeschleuniger eine Fluidströmung aufweist, die den Gasstrom und die zerstäubte Flüssigkeit stromabwärts der Mittel zum Zerstäuben (6) umhüllt.

9. Vorrichtung nach Anspruch 7,
**dadurch gekennzeichnet,**
**dass** der Strömungsbeschleuniger eine Fluidströmung aufweist, die axial in einer Leitung vom Venturityp weitergeleitet wird, die einen Mischrohrkopf, gefolgt von einem zylindrischen Abschnitt aufweist, wobei der Gasstrom und die zerstäubte Flüssigkeit in den zylindrischen Abschnitt der Leitung vom Venturityp seitlich eingeführt sind.

10. System zur Kontrolle der Zerstäubung einer Flüssigkeit in die Atmosphäre,
**dadurch gekennzeichnet,**
**dass** es zumindest aufweist:
- eine Vorrichtung (40) zum Zerstäuben einer Flüssigkeit in die Atmosphäre nach einem der vorstehenden Ansprüche,
- einen Gassensor (41A) zum Messen der Konzentration der in die Atmosphäre zerstäubten Flüssigkeit,
- Mittel (42) zum Regeln der Funktionsweise der Vorrichtung als Funktion von mindestens einer vorbestimmten Einstellgröße und der durch den Gassensor gelieferten Messung.

## Claims

1. Apparatus which permits a liquid to be sprayed into the atmosphere, comprising:
- a container (1), which is intended to contain said liquid (2) and has at least one outlet (3) for the liquid to be expelled from said container, said outlet being situated above said liquid,
- means (4) for generating a gaseous stream to expel said liquid from said container,
- means (5) for vaporising said liquid in said gaseous stream, and
- means (6) for spraying the vaporised liquid, comprising a column which is provided with baffles and is situated downstream of the vaporising means,
**characterised in that** said vaporising means (5) and said spraying means (6) are integral with a body (7) capable of being engaged and maintained in a detachable manner in said outlet of the container (1), said body (7) including a duct (28) for expelling the liquid sprayed from the containter.

2. Apparatus according to claim 1, **characterised in that** said vaporising means comprise a venturi (5).

3. Apparatus according to claim 1 or 2, **characterised in that** said column with baffles comprises a plurality of inclined walls (9) which form baffles on which said vaporised liquid comes to lodge, and **in that** said inclined walls form an angle (α), greater than 90°, with a longitudinal flow direction (10) of the stream, so as to avoid a reverse flow of said stream.

4. Apparatus according to claim 3, **characterised in that** said inclined walls (9) each include a hole (11) for the passage of the stream, the respective holes of two successive walls (9) being offset.

5. Apparatus according to claim 4, **characterised in that** said hole (11) assumes the form of a venturi.

6. Apparatus according to one of claims 3 to 5, **characterised in that** two successive inclined walls (9) are symmetrical relative to a plane (12) which is perpendicular to the longitudinal flow direction (10) of the stream.

7. Apparatus according to any one of claims 1 to 6, **characterised in that** said means (4) for generating a gaseous stream to expel said liquid from said container comprise a flow accelerator (13) situated downstream of said spraying means (6).

8. Apparatus according to claim 7, **characterised in that** said flow accelerator comprises a fluid flow, which envelops said gaseous stream and the sprayed liquid downstream of the spraying means (6).

9. Apparatus according to claim 7, **characterised in that** said flow accelerator comprises a fluid flow conveyed in an axial manner into a venturi-type duct, which includes a tapering part followed by a cylindrical part, said gaseous stream and the sprayed liquid being introduced laterally into said cylindrical part of said venturi-type duct.

10. System which permits the spraying of a liquid into the atmosphere to be controlled, **characterised in that** it comprises at least:
- one apparatus (40), which permits a liquid to be sprayed into the atmosphere according to one of the preceding claims,
- one gas sensor (41A), which permits measurement of the concentration of the liquid sprayed into the atmosphere, and
- means (42) for controlling the operation of said apparatus in dependence on at least one predetermined input command and on said measurement provided by said gas sensor.
